# EUROPÄISCHE PATENTANMELDUNG

(11) **EP 0 574 763 A1**
(43) Veröffentlichungstag der Anmeldung: **22.12.1993**
(21) Anmeldenummer: 93108705.0
(22) Anmeldetag: 28.05.1993
(51) Int. Cl.: A41D 27/10

(54) **Bekleidungsstück mit Ärmeln**

(30) Priorität: 17.06.1992 DE 9208145 U
(71) Anmelder: W.L. Gore & Associates GmbH, D-85636 Putzbrunn (DE)
(72) Erfinder: Aumann, Johann, D-83052 Bruckmühl (DE)
(74) Vertreter: Klunker . Schmitt-Nilson . Hirsch

(57) **Zusammenfassung**

Bekleidungsstück mit Ärmeln (12), insbesondere eine mit langen Ärmeln versehene Jacke, wobei die Ärmel (12) mit jeweils einem über einen Ärmelbund (11) hinaus erstreckbaren Ärmelfortsatz (10) versehen sind, wobei
- der Ärmelfortsatz (10) im Bereich des Ärmelbundes (11) umlaufend ausgebildet ist,
- der Ärmelfortsatz (10) eine handschuhartige, bis auf zumindest eine Schlupföffnung (15) im wesentlichen den Ärmelinnenraum bundseitig nach außen abschließende Ausbildung aufweist,
- der Ärmelfortsatz (10) zur Erzielung einer Gebrauchsstellung nach außen ausstülpbar und zur Erzielung einer Nichtgebrauchsstellung in den Ärmelraum einstülpbar ist, wobei die Schlupföffnung (15) als Ärmelöffnung dient.

## Beschreibung

Die vorliegende Erfindung betrifft ein Bekleidungsstück mit Ärmeln, insbesondere eine mit langen Ärmeln versehene Jacke, wobei die Ärmel mit jeweils einem über einen Ärmelbund hinaus erstreckbaren Ärmelfortsatz versehen sind.

Bekannt ist eine langärmelig ausgebildete Jacke, deren Ärmel im Ärmelbundbereich jeweils mit einem Ärmelfortsatz versehen sind. Die Ärmelfortsätze sind bei Nichtgebrauch jeweils in einer außen auf jedem Ärmel aufgebrachten Tasche untergebracht, so daß die Ärmelfortsätze den konventionellen, also ärmelfortsatzlosen, Gebrauch der Jacke zwar nicht behindern, jedoch für die Unterbringung der Ärmelfortsätze, als zusätzliche Applikationen, die zusätzlichen Taschen vorgesehen werden müssen. Für den Gebrauch wird der bekannte Ärmelfortsatz aus der Tasche herausgezogen und kann als Handrückenschutz über den Handrücken gelegt werden. Zur Fixierung des Ärmelfortsatzes in dieser Gebrauchsstellung ist der Ärmelfortsatz auf seiner dem Handrücken zugewandeten Unterseite mit einer Eingreiflasche versehen.

Da der bekannte Ärmelfortsatz lediglich eine Abdeckung des Handrückens ermöglicht, sind die Einsatzmöglichkeiten eines mit derartigen Ärmelfortsätzen versehenen Bekleidungsstücks auf bestimmte Bereiche, wie etwa das Fahrradfahren, bei dem die an der Lenkstange angreifenden Hände durch die Ärmelfortsätze nach außen hin geschützt werden, beschränkt. Darüber hinaus ist selbst beim Fahrradfahren mit den bekannten Ärmelfortsätzen beispielsweise ein wirksamer Kälteschutz der an der Lenkstange angreifenden Hände nicht möglich.

Der vorliegenden Erfindung liegt daher die Aufgabe zugrunde, ein Bekleidungsstück mit Ärmelfortsätzen zu schaffen, die einen nicht nur auf den Handrücken begrenzten Schutz ermöglichen, ohne die konventionelle Verwendung des Bekleidungsstücks zu behindern und zur Unterbringung der Ärmelfortsätze zusätzliche Applikationen erforderlich zu machen.

Diese Aufgabe wird durch die Merkmale des Anspruchs 1 gelöst.

Erfindungsgemäß ist das Bekleidungsstück mit Ärmelfortsätzen versehen, die sowohl bei Bedarf einen im wesentlichen vollständigen Schutz der Hände ermöglichen als auch für den Fall, daß kein Schutzerfordernis besteht, eine normale Verwendung des Bekleidungsstückes mit durch die Ärmelöffnungen hindurchgeführten Händen gestattet.

Hierzu ist bei dem erfindungsgemäßen Bekleidungstück der jeweils an einem Ärmel vorgesehene Ärmelfortsatz im Bereich des jeweiligen Ärmelbundes umlaufend ausgebildet. Der Ärmelfortsatz weist zudem eine handschuhartige, bis auf zumindest eine Schlupföffnung im wesentlichen den Ärmelinnenraum nach außen abschließende Ausbildung auf. Zur Erzielung einer Gebrauchsstellung ist der Ärmelfortsatz nach außen ausstülpbar. Zur Erzielung einer Nichtgebrauchsstellung ist der Ärmelfortsatz in den Ärmelinnenraum einstülpbar, wobei die Schlupföffnung dann als Ärmelöffnung zur Hindurchführung einer Hand dient.

Um beim Anziehen des Bekleidungsstücks ein Hindurchführen der Hand durch die als Ärmelöffnung dienende Schlupföffnung zu ermöglichen, ohne daß ein unbeabsichtigtes Hinausstülpen des Ärmelfortsatzes erfolgt, kann der Ärmelfortsatz mit einer Halteeinrichtung zu dessen Fixierung im Ärmelinnenraum in der Nichtgebrauchsstellung versehen sein. Eine besonders einfache Bedienbarkeit der Halteeinrichtung ist dann gewährleistet, wenn diese etwa aus einer Druckknopfpaarung gebildet ist.

Bei einer bevorzugten Ausführungsform ist der Ärmelfortsatz innenseitig im Ärmelbundbereich an den Ärmel angesetzt, so daß bei in der Nichtgebrauchsstellung befindlichem Ärmelfortsatz der mit dem Ärmelfortsatz versehene Ärmel in seinem Äußeren dem Aussehen eines konventionell ausgebildeten Ärmels entspricht.

Als vorteilhaft erweist es sich, wenn eine Schlupföffnung im Handtellerbereich des Ärmelfortsatzes vorgesehen ist. Hierdurch kann in der Gebrauchsstellung des Ärmelfortsatzes zwischen zwei möglichen Tragekonfigurationen des Ärmelfortsatzes gewählt werden. In der ersten Tragekonfiguration ist die Hand handschuhartig allseitig von dem Ärmelfortsatz umschlossen, so daß ein bestmöglicher, umfassender Schutz der Hand ermöglicht wird. In der zweiten Tragekonfiguration ist die Hand durch die Schlupföffnung hindurchgeführt, die quasi in dieser Stellung einen nach vorn verlängerten Ärmelbund bildet, so daß der Fingerbereich des handschuhartigen Ärmelfortsatzes den Handrücken überdeckend auf der Hand aufliegt. Insbesondere bei einer Ausbildung des Ärmelfortsatzes als Fausthandschuh ergibt sich durch den Fingerbereich des Ärmelfortsatzes ein flächiger Schutz des Handrückens. Um eine Fixierung des Ärmelfortsatzes im Fingerbereich auf dem Handrücken zu bewirken, kann der dem Handrücken zugewandte Fingerinnenflächenbereich des Ärmelfortsatzes mit einer Eingreiflasche versehen sein.

Weiterhin besteht die Möglichkeit, den Ärmelfortsatz im Handtellerrückenbereich mit einer Schlupföffnung zu versehen. Hierdurch ist es möglich, die Hand so aus der Schlupföffnung des Ärmelfortsatzes herauszuführen, daß die Handinnenfläche außen auf dem Fingerrückenbereich des Ärmelfortsatzes aufliegt. Zur Sicherung dieser Stellung kann eine Eingreiflasche im Fingerrückenbereich des Ärmelfortsatzes vorgesehen sein.

Natürlich ist es auch möglich, sowohl im Handtellerbereich als auch im Handtellerrückenbereich eine Schlupföffnung vorzusehen und ggf. sowohl auf dem Fingerinnenflächenbereich als auch dem Fingerrückenbereich des Ärmelfortsatzes jeweils eine Eingreiflasche auszubilden. Eine derartige Ausführung ermöglicht neben dem im wesentlichen vollständigen Schutz der Hand bei handschuhartigem Gebrauch des Ärmelfortsatzes je nach Belieben einen Innen- oder Außenschutz der Hand.

Im Fall einer elastisch ausgebildeten Eingreiflasche ist eine besonders gute Anlage des Ärmelfortsatzes im Innenhandbereich oder auf dem Handrücken unabhängig davon möglich, ob nur die Finger oder die Finger zusammen mit dem Daumen in die Eingreiflasche eingeführt sind.

Als besonders vorteilhaft erweist es sich, wenn die Schlupföffnung mit einer Abdeckung, etwa aus einander überlappenden Öffnungsrändern der Schlupföffnung versehen ist. Auf diese Weise wird verhindert, daß in handschuhartiger Gebrauchsstellung des Ärmelfortsatzes eine offenstehende Schlupföffnung zu Beeinträchtigungen der Schutzwirkung des Ärmelfortsatzes führen kann. Als besonders wirksam erweist sich eine derart gebildete Überdeckung, wenn sie mit einem Adhäsionsverschluß, etwa nach Art eines Klettverschlußes, versehen ist.

Die Ärmelfortsätze können lösbar mit den Ärmeln verbunden und aus unterschiedlichen Materialien gefertigt sein. Hierdurch sind eine Fülle von Kombinationsmöglichkeiten geschaffen, die eine Anpassung des Bekleidungsstückes an besondere Umstände jederzeit leicht möglich machen.

Eine bevorzugte Ausführungsform des erfindungsgemäßen Bekleidungsstückes wird nachfolgend anhand der Zeichnungen näher erläutert. Es zeigen:
- **Fig. 1**: einen unteren Ärmelabschnitt eines erfindingsgemäßen Bekleidungsstückes mit daran angesetztem Ärmelfortsatz in teilweise geschnittener Darstellung;
- **Fig. 2**: den Ärmelfortsatz gem. **Fig. 1** in einer Seitenansicht und teilweise geschnittener Darstellung;
- **Fig. 3**: den Ärmelfortsatz gem. **Fig. 2** in in den Innenraum des Ärmels eingestülptem Zustand und mit durch den Ärmelfortsatz hindurchgeführter Hand in teilweise geschnittener Darstellung;
- **Fig. 4**: den Ärmelfortsatz gem. **Fig. 2** mit der durch die Schlupföffnung hindurchgeführten Hand.

**Fig. 1** zeigt einen Ärmelfortsatz 10, der an einem Ärmelbund 11 eines zu einem erfindungsgemäßen Bekleidungsstück gehörigen Ärmels 12 angesetzt ist. Bei dem in **Fig. 1** dargestellten Ärmelfortsatz 10 handelt es sich um den am linken Ärmel des erfindungsgemäßen Bekleidungsstückes angesetzten Ärmelfortsatz. Bei in den Ärmelfortsatz 10 eingeführter Hand wäre somit die Handinnenfläche dem Betrachter zugewandt.

Bei dem hier dargestellten Ausführungsbeispiel ist der Ärmelfortsatz 10 mit einem Innenrand 13 des Ärmelbundes 11 vernäht. Genauso gut ist es natürlich auch möglich, hier eine lösbare Verbindung, etwa mittels eines Reißverschlusses, vorzusehen.

Im Handtellerbereich 14 ist eine Schlupföffnung 15 vorgesehen, die zur Erzielung einer Materialüberdeckung im Bereich der Schlupföffnung mit einander überlappend ausgebildeten Öffnungsrändern 16, 17 versehen ist. In einem benachbart zum Handtellerbereich 14 angeordneten Fingerinnenflächenbereich 18 ist der Ärmelfortsatz 10 mit einer Eingreiflasche 19 ausgestattet, deren Funktion ebenfalls wie die Funktion der Schlupföffnung 15 nachfolgend genauer erläutert werden wird.

**Fig. 2** zeigt den als Fausthandschuh ausgebildeten Ärmelfortsatz 10 in einer Seitenansicht. Hierbei ist besonders gut zu erkennen, wie durch die Verbindung des Ärmelfortsatzes 10 mit dem Innenrand 13 des Ärmelbundes 11 dieser außen auf dem Ärmelfortsatz 10 zu liegen kommt und so der vorteilhafte Eindruck entsteht, es handele sich bei dem Ärmelfortsatz 10 um einen in konventioneller Weise zu einem Bekleidungsstück getragenen Fausthandschuh.

Weiterhin läßt die Darstellung **Fig. 2** gut erkennen, wie der handtellerseitige Öffnungsrand 17 von dem fingerseitigen Öffnungsrand 16 der Schlupföffnung 15 überlappt wird und somit in Gebrauchsstellung bei Verwendung des Ärmelfortsatzes 10 als Fausthandschuh eine wirksame Abdeckung der Schlupföffnung 15 erreicht wird.

**Fig. 3** zeigt den Ärmelfortsatz 10 in einer Nichtgebrauchsstellung, in der dieser in den Innenraum des Ärmels 12 hineingestülpt ist. In dieser Konfiguration des Ärmelfortsatzes 10 kann durch dessen Schlupföffnung 15 eine Hand hindurchgeführt werden, so daß der mit dem Ärmelfortsatz 10 verbundene Ärmel 12 des erfindungsgemäßen Bekleidungstückes auch in konventioneller Weise zu gebrauchen ist, wobei der Ärmelbund 11 den Ärmel 12 am Handgelenk abschließt.

Um zu verhindern, daß sich bei dem Hindurchführen der Hand durch die in der Nichtgebrauchsstellung des Ärmelfortsatzes 10 als Ärmelöffnung dienende Schlupföffnung 15 der Ärmelfortsatz 10 nach außen stülpt oder daß durch Hintergreifen des handtellerseitigen Öffnungsrandes 17 ein Hindurchführen der Hand erschwert wird, können Druckknopfpaarungen 20, 21 an geeigneten Stellen vorgesehen werden, die den Ärmelfortsatz 10 in seiner Nichtgebrauchsstellung fixieren.

Bei dem in **Fig. 3** dargestellten Ausführungsbeispiel ist die Druckknopfpaarung 20 aus einem Kopfstück 22 und einem Gegenstück 23 unmittelbar am handtellerseitigen Öffnungsrand 17 und die Druckknopfpaarung 21 in einem Fingerspitzenbereich 24 des Armelfortsatzes 10 vorgesehen.

**Fig. 4** zeigt den Ärmelfortsatz 10 in einer von der in **Fig. 2** dargestellten Gebrauchsstellung abweichenden Gebrauchsstellung, in der die Hand derart in den Ärmelfortsatz 10 eingeführt ist, daß der Daumen innerhalb eines Daumenbereichs 27 im Ärmelfortsatz 10 aufgenommen ist und die Finger durch die Schlupföffnung 15 hindurchgeführt sind. Dabei sind die Finger in die Eingreiflasche 19 eingeführt und der Ärmelfortsatz 10 liegt mit seinem Fingerinnenflächenbereich 18 an den Fingerrücken an. Infolge des Durchführens der Finger ist die Überlappung der Öffnungsränder 16, 17 der Schlupföffnung 15 invertiert, so daß sich nunmehr der fingerseitige Öffnungsrand 16 innen vom handtellerseitigen Öffnungsrand 17 befindet.

Die in **Fig. 4** dargestellte Konfiguration des Ärmelfortsatzes ermöglicht einen wirksamen Handrückenschutz bei gleichzeitigem Freiliegen der Handinnenfläche. Dies kann sich insbesondere dann als vorteilhaft erweisen, wenn zum einen ein Schutz der Hand, zum anderen aber auch ein fester Griff durch unmittelbaren Kontakt der Hand mit dem zu Ergreifenden sichergestellt werden soll.

Natürlich ist es auch möglich, neben den Fingern auch den Daumen durch die Schlupföffnung hindurchzuführen und ggf. zusammen mit den Fingern in die Eingreiflasche einzuführen. Auch kann es sich als vorteilhaft erweisen, wenn die Hand bei ausgestülptem Ärmelfortsatz aus der Schlüpföffnung herausgeführt ist und die Figur nebst Daumen sich außerhalb der Eingreiflasche befinden. In dieser Tragekonfiguration ist eine uneingeschränkte Bewegungseinheit der einzelnen Finger gegeben, wobei gleichzeitig die Möglichkeit besteht, bei Bedarf die Hand durch die Schlupföfnung in den Ärmelfortsatz einzuführen. Diese Tragkonfiguration ermöglicht es trotz ausgestülptem Ärmelfortsatz feinmotorische Hand- und Fingerbewegungen durchführen zu können, wie sie etwa beim Aufbau komplexer Sportgeräte, wie Hängegleiter oder Gleitfallschirme erforderlich sind.

Als eine weitere mögliche Abwandlung der in **Fig. 4** dargestellten Tragekonfiguration, besteht die Möglichkeit, die Finger - wie dargestellt - in die Eingreiflasche eingeführt zu halten und - abweichend von der Darstellung - den Daumen außerhalb des Daumenbereichs zu tragen.

Diese Tragekonfiguration bietet sich besonders dann an, wenn es darauf ankommt, einen sicheren Griff der Hand bei deren gleichzeitigem Schutz zu ermöglichen, wie es sich etwa für den sicheren Stockeinsatz beim Skitourengehen oder Bergwandern als vorteilhaft erweist.

Angesichts der Darstellung in **Fig. 4** ist es auch leicht vorstellbar, die Eingreiflasche 19 in einem Fingerrückenbereich 25 und die Schlupföffnung 15 in einem Handtellerrückenbereich 26 vorzusehen. Einer derartigen Ausbildung des Ärmelfortsatzes 10 entspräche die in **Fig. 4** dargestellte Konfiguration, wenn statt der linken Hand die rechte Hand in den Ärmelfortsatz 10 in der in Fig. 4 dargestellten Art und Weise eingeführt wäre. Hierdurch ließe sich ein wirksamer Schutz der Handinnenfläche bei Freiliegen eines mehr oder weniger großen Bereiches der Hand - je nachdem, ob der Daumen in den Daumenbereich 7 eingeführt ist oder nicht - erzielen.

Ausgehend von den in den **Fig. 2** und **4** dargestellten Konfigurationen, in denen sich der Ärmelfortsatz 10 in Gebrauchsstellung befindet, läßt sich der Ärmelfortsatz 10 durch dessen Festhalten beim Ausziehen des Bekleidungsstückes in den Ärmelinnenraum hineinziehen und umstülpen, so daß die in **Fig. 3** dargestellte Nichtgebrauchsstellung bei Bedarf jederzeit einfach erreichbar ist.

## Patentansprüche

1. Bekleidungsstück mit Ärmeln (12), insbesondere eine mit langen Ärmeln versehene Jacke, wobei die Ärmel (12) mit jeweils einem über einen Ärmelbund (11) hinaus erstreckbaren Ärmelfortsatz (10) versehen sind,
**dadurch gegennzeichnet**, daß
- der Armelfortsatz (10) im Bereich des Ärmelbundes (11) umlaufend ausgebildet ist,
- der Ärmelfortsatz (10) eine handschuhartige, bis auf zumindest eine Schlupföffnung (15) im wesentlichen den Ärmelinnenraum bundseitig nach außen abschließende Ausbildung aufweist,
- der Ärmelfortsatz (10) zur Erzielung einer Gebrauchsstellung nach außen ausstülpbar und zur Erzielung einer Nichtgebrauchsstellung in den Ärmelraum einstülpbar ist, wobei die Schlupföffnung (15) als Ärmelöffnung dient.

2. Bekleidungsstück nach Anspruch 1,
**dadurch gekennzeichnet**,
daß der Ärmelfortsatz (10) mit zumindest einer im Ärmelinnenraum wirksamen Halteeinrichtung (20 oder 21) in seiner Nichtgebrauchsstellung fixierbar ist.

3. Bekleidungsstück nach Anspruch 2,
**dadurch gekennzeichnet**,
daß die Halteeinrichtung aus einer Druckknopfpaarung (20 oder 21) gebildet ist.

4. Bekleidungsstück nach einem oder mehreren der vorangehenden Ansprüche,
**dadurch gekennzeichnet**,
daß der Ärmelfortsatz (10) innenseitig im Ärmelbundbereich an den Ärmel (12) angesetzt ist.

5. Bekleidungsstück nach einem oder mehreren der vorangehenden Ansprüche,
**dadurch gekennzeichnet**,
daß der Ärmelfortsatz (10) in einem Handtellerbereich (14) mit einer Schlupföffnung (15) versehen ist.

6. Bekleidungsstück nach einem oder mehreren der vorangehenden Ansprüche,
**dadurch gekennzeichnet**,
daß der Ärmelfortsatz (10) als Fausthandschuh ausgebildet ist.

7. Bekleidungsstück nach Anspruch 5 oder 6,
**dadurch gekennzeichnet**,
daß der Ärmelfortsatz (10) in einem dem Handtellerbereich (14) benachbarten Innenflächenbereich (18) mit einer Eingreiflasche (19) versehen ist.

8. Bekleidungsstück nach einem oder mehreren der vorangehenden Ansprüche,
**dadurch gekennzeichnet**,
daß der Ärmelfortsatz (10) in einem Handtellerrückenbereich (26) mit einer Schlupföffnung (15) versehen ist.

9. Bekleidungsstück nach Anspruch 8,
**dadurch gekennzeichnet**,
daß der Ärmelfortsatz (10) in einem dem Handtellerrückenbereich (26) benachbarten Fingerrückenbereich (25) mit einer Eingreiflasche (19) versehen ist.

10. Bekleidungsstück nach einem oder mehreren der vorangehenden Ansprüche,
**dadurch gekennzeichnet**,
daß die Eingreiflasche(n) (19) elastisch ausgebildet ist (sind).

11. Bekleidungsstück nach einem oder mehreren der vorangehenden Ansprüche,
**dadurch gekennzeichnet**,
daß die Schlupföffnung(en) (15) verschließbar ist (sind).

12. Bekleidungsstück nach einem oder mehreren der vorangehenden Ansprüche,
**dadurch gekennzeichnet**,
daß die Schlupföffnung(en) (15) mit einer überlappenden Abdeckung (16,17) versehen ist (sind).

13. Bekleidungsstück nach Anspruch 12,
**dadurch gekennzeichnet**, daß die aus einander überlappenden Öffnungsrändern (16,17) gebildete Abdeckung mit einer vorzugsweise als Adhäsionsverschluß ausgebildeten Schließeinrichtung, beispielsweise einem Klettverschluß, versehen ist.

14. Bekleidungsstück nach einem oder mehreren der vorangehenden Ansprüche,
**dadurch gekennzeichnet**,
daß der Ärmelfortsatz (10) lösbar mit dem jeweiligen Ärmel (12) verbunden ist.

15. Bekleidungsstück nach einem oder mehreren der vorangehenden Ansprüche,
**dadurch gekennzeichnet**,
daß der Ärmelfortsatz (10) und der jeweilige Ärmel (12) aus verschiedenen Materialien hergestellt sind.
